# EUROPÄISCHE PATENTSCHRIFT

(11) **EP 0 083 080 B1**
(45) Veröffentlichungstag und Bekanntmachung des Hinweises auf die Patenterteilung: **27.03.1985**
(21) Anmeldenummer: 82111938.5
(22) Anmeldetag: 23.12.1982
(51) Int. Cl.: B41J 3/10, B41J 29/00

(54) **Druckeinrichtung mit integrierter Druckkopfbefestigung und -einstellung**
Printing device with integrated printhead attachment and adjustment
Dispositif d'impression avec fixation et réglage de tête d'impression intégrée

(30) Priorität: 29.12.1981 DE 3151776
(43) Veröffentlichungstag der Anmeldung: 06.07.1983
(73) Patentinhaber: SIEMENS AKTIENGESELLSCHAFT, 80333 München (DE)
(72) Erfinder: Irro, Otmar, Ing., grad., D-8152 Feldkirchen-W 1 (DE)

## Beschreibung

Die Erfindung betrifft eine Druckeinrichtung mit einem auf einem Druckerwagen angeordneten Druckkopf, einer Befestigungseinrichtung zum lösbaren Befestigen des Druckkopfes auf dem Druckerwagen und einer Einstellvorrichtung zur Einstellung des Abstandes zwischen dem Druckkopf und einer Druckgegenlage.

Bei derartigen Druckeinrichtungen ist es bekannt, für die Befestigungseinrichtung und die Einstellvorrichtung jeweils eigene Bedienteile vorzusehen. So können die Bedienteile der Befestigungseinrichtung z. B. aus einer Klemmvorrichtung bestehen, mit deren Hilfe der Druckkopf auf dem Druckerwagen befestigt oder im Bedarfsfall wieder gelöst werden kann. Die Einstellung verschiedener Abstände zwischen dem Druckkopf und der Druckgegenlage hängt von der Dicke des zu bedruckenden Materials, z. B. Papier, oder von der Anzahl der gewünschten Druckexemplare ab. Da bei der Herstellung des Druckkopfes Fertigungstoleranzen entstehen, die sich bei einer Zuordnung des Druckkopfes zur Druckgegenlage auch auf deren Abstand auswirken, wird zunächst eine Grundeinstellung vorgenommen, die die Fertigungstoleranzen ausgleicht und den Abstand zwischen dem Druckkopf und der Druckgegenlage eindeutig definiert. Da diese Grundeinstellung von dem fertigenden Werk durchgeführt wird, wird sie auch Werkseinstellung genannt, die der benutzende Kunde nicht mehr verstellen kann. Der Kunde kann lediglich durch die sogenannte Kundeneinstellung den durch die Werkseinstellung fest vorgegebenen Abstand zwischen dem Druckkopf und der Druckgegenlage ändern.

Doch weist eine Druckeinrichtung mit einer derartigen Befestigungseinrichtung und Einstellvorrichtung erhebliche Nachteile auf. So ist die Kundeneinstellung sehr umständlich, da sie oft nur mit Hilfsmitteln, wie z. B. einem Schlüssel, zur Lockerung bestimmter Teile in der Druckeinrichtung durchführbar ist. Hierdurch entstehen mehrere lose Teile, die leicht verlierbar sind. Daher ist eine derartige Ausführung sehr aufwendig und teuer.

Der Erfindung liegt die Aufgabe zugrunde, eine Befestigungseinrichtung und eine Einstellvorrichtung anzugeben, die die obengenannten Nachteile beseitigt und die in einfacher Weise zu bedienen ist.

Diese Aufgabe wird erfindungsgemäß dadurch gelöst, daß eine die Funktionen der Befestigungseinrichtung und der Einstellvorrichtung gemeinsam umfassende, integrierte Druckkopfbefestigung vorgesehen ist, mit einem am Drukkerwagen drehbar befestigten Lagerelement, das mit einem auf einer Auflagefläche des Druckkopfes federnd aufsitzenden Bedienelement in starrer Verbindung steht und über einen Exzenter in den auf dem Druckerwagen verschiebbar geführten Druckkopf eingreift, und daß zur Lösung des Druckkopfes (1) vom Drukkerwagen (2) das Bedienelement (6) mit dem Lagerelement (5) in eine dieses Lösen ermöglichende Stellung, in der das Bedienelement (6) die Auflagefläche (13) nicht mehr beruhrt, verdrehbar ist.

In einer vorteilhaften Ausgestaltung der Erfindung ist vorgesehen, daß der Exzenter auf dem Lagerelement angeordnet ist und in eine am Druckkopf vorgesehene Paßform eingreift.

Weitere vorteilhafte Ausgestaltungen der Erfindung sind in den Absprüchen 3 bis 6 angegeben.

Neben der sehr einfachen Bedienung durch die Verwendung einer integrierten Druckkopfbefestigung bestehen die mit der Erfindung erzielten Vorteile insbesondere in der kundenfreundlichen Druckkopfeinstellung und bei Bedarf in einem kundenfreundlichen Druckkopfwechsel, da keine losen verlierbaren Teile entstehen. Darüber hinaus ist der Druckkopf durch das federnd aufsitzende Bedienelement spielfrei an dem Druckerwagen befestigt. Weiterhin wird durch die Einstellung eines großen Abstandes des Druckkopfes zur Druckgegenlage das Einlegen eines Farbbandes sehr erleichtert.

Ein Ausführungsbeispiel der Erfindung ist in der Zeichnung dargestellt und wird im folgenden näher beschrieben.

Es zeigt
Fig. 1 eine Seitenansicht der Befestigungseinrichtung und Einstellvorrichtung gemäß der Erfindung in einem Schnitt,
Fig. 2 eine Draufsicht der Befestigungseinrichtung und Einstellvorrichtung nach Fig. 1.

In den Fig. 1 und 2 ist ein Teil des Druckerwagens 2 dargestellt, auf dem der Druckkopf 1, z. B. ein Nadeldruckkopf, mittels der Zapfen 3 geführt ist. Zur Befestigung und Einstellung des Druckkopfes ist ein Lagerelement 5 drehbar an dem Druckerwagen 2 befestigt. Das Lagerelement 5 ist hierbei als Bolzen ausgeführt, der in die Bohrung 11 des Druckerwagens 2 eingelassen ist. Das Lagerelement 5 steht mit einem Bedienelement 6 in starrer Verbindung. Das Bedienelement 6 ist als Hebel ausgestaltet und sitzt federnd auf einer Auflagefläche 13 des Druckkopfes 1 auf. Zur Erzielung dieser Federwirkung ist im Bereich der Bohrung 11 ein Federelement 4 vorgesehen. Das Federelement 4 kann z. B. als Druckfeder, Blattfeder oder Tellerfeder realisiert sein.

In dem beschriebenen Ausführungsbeispiel wird als Federelement 4 eine Druckfeder verwendet, die das Lagerelement 5 im Bereich der Bohrung 11 des Druckerwagens 2 umgibt. Zur Befestigung des Druckkopfes 1 an dem Druckerwagen 2 wird nun das Lagerelement 5 einschließlich des Bedienelementes 6 ein Stück aus der Bohrung 11 herausgezogen, so daß die Druckfeder gespannt ist. Anschließend wird das Bedienelement 6 auf der Auflagefläche 13 des Druckkopfes 1 aufgesetzt, so daß der Druckkopf 1 fest gegen den Druckerwagen 2 gepreßt wird.

Zur Einstellung des Abstandes zwischen dem Druckkopf 1 und der Druckgegenlage 9 ist eine Vorrichtung nötig, die die Drehbewegung des Lagerelementes 5 bzw. des Bedienelementes 6 in eine translatorische Bewegung umsetzt. Hierzu ist ein Exzenter 7 vorgesehen, der auf dem Lagerelement 5 angeordnet ist. Das Lagerelement 5 greift hierbei über den Exzenter 7 in den auf dem Druckerwagen 2 durch die Zapfen 3 verschiebbar geführten Druckkopf 1 ein. Für den Exzenter 7 ist hierfür eine ihn umschließende Paßform 12 am Druckkopf 1 angebracht.

Für die vom herstellenden Werk vorzunehmende Grundeinstellung bzw. Werkseinstellung ist auf dem Lagerelement 5 noch ein Sechskant 10 angebracht, auf das der Exzenter 7 aufgesteckt ist. Durch Drehen des Exzenters 7 in eine bestimmte Stellung wird ein fest definierter Abstand a zwischen dem Druckkopf 1 und der Druckgegenlage 9 definiert. Danach wird das Bedienelement 6 in eine bestimmte Raststellung, z. B. in die Rastausnehmung K1 auf der Auflagefläche 13 des Druckkopfes 1 gedreht und diese Einstellung durch die Sechskantmutter 8 fixiert.

Für die vom Benutzer vorzunehmende Kundeneinstellung sind auf der Auflagefläche 13 weitere Rastausnehmungen K2, K3 vorgesehen, in die das Bedienelement 6 einrastet. Durch Drehen des Bedienelements 6 und Einrasten in eine der Rastausnehmungen K1, K2, K3 bewegt der Exzenter 7 den Druckkopf 1 zur Druckgegenlage 9 hin bzw. weg. Jeder Rastausnehmung K1, K2, K3 ist hierbei ein bestimmter Abstand a zwischen dem Druckkopf 1 und der Druckgegenlage 9 zugeordnet. Das Einrasten des Bedienelementes 6 in die beiden Rastausnehmungen K1 und K2 wird je nach der Dicke des zu bedruckenden Materials, z. B. Papier gewählt. Für mögliche Zwischenstellungen sind zusätzliche Rastausnehmungen erforderlich.

Rastet das Bedienelement 6 in die Rastausnehmung K3 ein, so ist der Druckkopf 1 so weit von der bruckgegenlage 9 entfernt, daß ein Wechseln des Farbbandes ohne Beschmutzen der Hände möglich ist.

Bei der in den Figuren gestrichelt eingezeichneten Stellung des Bedienelementes 6 sind der Druckkopf 1 und der Druckerwagen 2 nicht mehr aneinander befestigt, so daß sich nur diese Stellung für einen Wechsel des Druckkopfes 1 ergibt.

## Patentansprüche

1. Druckeinrichtung mit einem auf einem Drukkerwagen (2) angeordneten Druckkopf (1), einer Befestigungseinrichtung zum lösbaren Befestigen des Druckkopfes auf dem Druckerwagen (2) und einer Einstellvorrichtung zur Einstellung des Abstandes zwischen dem Druckkopf (1) und einer Druckgegenlage, dadurch gekennzeichnet, daß eine die Funktionen der Befestigungseinrichtung und der Einstellvorrichtung gemeinsam umfassende, integrierte Druckkopfbefestigung vorgesehen ist, mit einem am Druckerwagen (2) drehbar befestigten Lagerelement (5), das mit einem auf einer Auflagefläche (13) des Druckkopfes (1) federnd aufsitzenden Bedienelement (6) in starrer Verbindung steht und über einen Exzenter (7) in den auf dem Druckerwagen (2) verschiebbar geführten Druckkopf (1) eingreift, und daß zur Lösung des Druckkopfes (1) vom Druckerwagen (2) das Bedienelement (6) mit dem Lagerelement (5) in eine dieses Lösen ermöglichende Stellung, in der das Bedienelement (6) die Auflagefläche (13) nicht mehr berührt, verdrehbar ist.

2. Druckeinrichtung nach Anspruch 1, dadurch gekennzeichnet, daß der Exzenter (7) auf dem Lagerelement (5) angeordnet ist und in eine am Druckkopf (1) vorgesehenen Paßform (12) eingreift.

3. Druckeinrichtung nach Anspruch 1 oder 2, dadurch gekennzeichnet, daß die Auflagefläche (13) des Druckkopfes (1) Rastausnehmungen (K1, K2, K3...) zur Fixierung des Bedienelements (6) aufweist.

4. Druckeinrichtung nach einem der vorhergehenden Ansprüche, dadurch gekennzeichnet, daß der Exzenter (7) auf einem zu dem Lagerelement (5) gehörigen Sechskant (10) aufgesteckt ist und daß das auf dem Exzenter (7) aufliegende Bedienelement (6) mit einer Sechskantmutter (8) fixiert ist.

5. Druckeinrichtung nach einem der vorhergehenden Ansprüche, dadurch gekennzeichnet, daß das Lagerelement (5) als ein in eine Bohrung (11) eingelassener Bolzen ausgeführt ist und mit einem Federelement (4) versehen ist.

6. Druckeinrichtung nach einem der vorhergehenden Ansprüche, dadurch gekennzeichnet, daß das Bedienelement (6) aus einem Federhebel besteht.

## Claims

1. A printing device comprising a printing head (1), which is arranged on a printer carriage (2), a fastening device for releasably fastening the printing head on the printer carriage (2), and an adjusting device for adjusting the distance between the printing head (1) and a printing platen, characterised in that an integrated printing head attachment is provided which jointly carries out the functions of the attachment device and the adjusting device, said printing head attachment having a bearing element (5) which is rotatably secured on the printer carriage (2) and is rigidly connected to an operating element (6) which is resiliently positioned on a supporting surface (13) of the printing head (1), and which bearing element, by means of an eccentric, engages in the printing head (1) which is displaceably guided on the printer carriage; and that, in order to release the printing head (1) from the printer carriage (2), the operating element (6), together with the bearing element (5), is rotatable into a position, which makes the release possible and in which the operating element (6) no longer contacts the supporting surface (13).

2. A printing device as claimed in Claim 1, characterised in that the eccentric (7) is arranged on the bearing element (5) and engages into a matching form (12) which is arranged on the printing head (1).

3. A printing device as claimed in Claim 1 or 2, characterised in that the supporting surface (13) of the printing head (1) has locking recesses (K1, K2, K3...) for securing the operating element (6).

4. A printing device as claimed in one of the preceding Claims, characterised in that the eccentric (7) is put on a hexagon (10) which belongs to the bearing element (5); and that the operating element (6) resting on the eccentric (7) is secured by means of a hexagonal nut (8).

5. A printing device as claimed in one of the preceding Claims, characterised in that the bearing element (5) is in the form of a bolt, which is inserted into a bore (11), and is provided with a spring element (4).

6. A printing device as claimed in one of the preceding Claims, characterised in that the operating element (6) consists of a spring lever.

## Revendications

1. Dispositif d'impression avec une tête d'impression (1) disposée sur un chariot d'imprimante (2), avec un dispositif de fixation pour le montage détachable de la tête d'impression sur le chariot d'imprimante (2) en vue du réglage de la distance entre la tête d'impression (1) et un contre-appui d'impression, caractérisé par le fait qu'il est prévu une fixation intégrée de la tête d'impression englobant à la fois les fonctions du dispositif de fixation et du dispositif de réglage, avec un élément de montage (5) fixé à rotation sur le chariot d'imprimante (2), en liaison rigide avec un élément de manoeuvre (6) reposant élastiquement sur une surface d'appui (13) de la tête d'impression et pénétrant par l'intermédiaire d'un excentrique (7) dans la tête d'impression (1) guidée de façon déplaçable sur le chariot d'imprimante (1), et que pour détacher la tête d'impression (1) du chariot d'imprimante (2) l'élément de manoeuvre (6) est susceptible, avec l'élément de montage (5), d'être amené par rotation dans une position permettant ce détachement, dans laquelle l'élément de manoeuvre (6) ne touche plus la surface d'appui (13).

2. Dispositif d'impression selon la revendication 1, caractérisé par le fait que l'excentrique (7) est disposé sur l'élément de montage (5) et pénètre dans un logement ajusté (12) prévu sur la tête d'impression (1).

3. Dispositif d'impression selon la revendication 1 ou 2, caractérisé par le fait que la surface d'appui (13) de la tête d'impression (1) comporte des encoches d'encliquetage (K1, K2, K3..) pour la fixation de l'élément de manoeuvre (6).

4. Dispositif d'impression selon l'une des revendications précédentes, caractérisé par le fait que l'excentrique (7) est monté sur un six-pans (10) appartenant à l'élément de montage (5), et que l'élément de manoeuvre (6) reposant sur l'excentrique (7) est fixé à l'aide d'un écrou hexagonal (8).

5. Dispositif d'impression selon l'une des revendications précédentes, caractérisé par le fait que l'élément de montage (5) est réalisé sous la forme d'un boulon introduit dans un perçage (11) et est pourvu d'un élément de ressort (4).

6. Dispositif d'impression selon l'une des revendications précédentes, caractérisé par le fait que l'élément de manoeuvre (6) est constitué par un levier à ressort.
